# EUROPÄISCHE PATENTSCHRIFT

(11) **EP 3 434 835 B1**
(45) Veröffentlichungstag und Bekanntmachung des Hinweises auf die Patenterteilung: **03.07.2024**
(21) Anmeldenummer: 18184283.2
(22) Anmeldetag: 18.07.2018
(51) Int. Cl.: E03C 1/22, E03C 1/232

(54) **ABLAUFKELCH ZUM EINSATZ IN EINEM ABLAUFVENTIL EINES SANITÄREN AUFNAHMEBEHÄLTERS**
DRAINAGE CUP FOR USE IN A DRAIN VALVE OF A SANITARY STORAGE CONTAINER
COUPE D'ÉVACUATION DESTINÉE À ÊTRE UTILISÉE DANS UNE SOUPAPE D'ÉVACUATION D'UN CONTENANT DE RÉCEPTION SANITAIRE

(30) Priorität: 26.07.2017 DE 102017212880
(43) Veröffentlichungstag der Anmeldung: 30.01.2019
(73) Patentinhaber: BLANCO GmbH + Co KG, 75038 Oberderdingen (DE)
(72) Erfinder: Koska, Reinhard, 76228 Karlsruhe (DE); Schulin, Markus, 74211 Leingarten (DE)
(74) Vertreter: Ullrich & Naumann PartG mbB

(56) Entgegenhaltungen:
- BE-A- 682 687
- DE-U1-202010 005 380
- GB-A- 1 333 706
- US-A- 453 308
- US-A- 1 612 588
- US-A- 2 065 347
- US-A- 5 418 983
- US-A- 5 692 248

## Beschreibung

Die Erfindung betrifft einen Ablaufkelch zum Einsatz in einem Ablaufventil eines sanitären Aufnahmebehälters, insbesondere eines Spülbeckens, Waschbeckens oder dergleichen.

Die Erfindung betrifft ebenfalls eine Ablaufgarnitur für einen sanitären Aufnahmebehälter, insbesondere in Form eines Spülbeckens, Waschbeckens oder dergleichen.

Die Erfindung betrifft darüber hinaus ein Verbindungselement sowie ein Verfahren zur Herstellung eines Verbindungselements.

Obwohl die vorliegende Erfindung allgemein auf beliebige Ablaufkelche und Ablaufgarnituren anwendbar ist, wird die vorliegende Erfindung in Bezug auf Ablaufkelche und Ablaufgarnituren für Spülbecken erläutert.

Die US 453,308 A und die US 2,065,347 A zeigen jeweils ein stehendes Überlaufrohr zum Verschließen einer Ablauföffnung. Die US 5,692,248 A zeigt ein Kelchunterteil, welches in die Ablauföffnung eines Beckens eingesetzt wird. Aus der BE 682 687 A sind verschiedene Ausführungsformen eines Ablaufkelchs bekannt geworden. Die US 5,418,983 A zeigt ein Kelchunterteil, welches in die Ablauföffnung eines Beckens eingesetzt wird. Aus der DE 20 2010 005 380 U1 ist ein Beckenabfluss bekannt geworden, umfassend ein von unten an dem Becken montierbares und gegen die Unterseite des Beckens abdichtendes Unterteil und ein von oben an dem Becken montierbares und gegen die Beckeninnenseite abdichtendes Oberteil, wobei das Unterteil und das Oberteil über ein unteres, vom Unterteil umfasstes Rohrteilstück und ein oberes, vom Oberteil umfasstes Rohrteilstück miteinander verbunden sind, durch die sich ein Abflusskanal erstreckt. Die US 1,612,588 A offenbart Aufsätze für Ablaufgarnituren, wie sie an Spülbecken, Waschbecken und dergleichen verwendet werden. Aus der GB 1 333 706 A sind weiter Abflussöffnungen zum Einbau in Badewannen, Waschbecken, Spülen und ähnlichen sanitären Einrichtungen bekannt geworden, die einen rohrförmigen Schaft aufweisen, dessen eines Ende mit einem nach außen vorstehenden Umfangsflansch versehen ist, der so beschaffen ist, dass er auf der Innenfläche einer Einrichtung um eine Öffnung im Boden der Einrichtung herum sitzt, wenn das gegenüberliegende Ende des Schafts nach unten durch die Öffnung geführt und die Öffnung an der Einrichtung festgeklemmt wird, wobei das gegenüberliegende Schaftende in bekannter Weise mit einem Abflussrohr verbunden werden kann.

Spülbecken in Küchen weisen üblicherweise eine Ablaufgarnitur auf, die zum Ablauf von Spülwasser dient. Um ein Überfüllen des Spülbeckens zu vermeiden, ist in den meisten Fällen ein Überlaufsystem angeordnet, beispielsweise in Form einer Überlauföffnung im Becken oder auch ein verdeckt montierbares Überlaufsystem basierend auf dem Prinzip von kommunizierenden Rohren. Letzteres ist zusammen mit einer Ablaufgarnitur beispielsweise aus der EP 2 660 398 A1 bekannt geworden. Hierbei wird in bekannter Weise ein Ablaufkelch der Ablaufgarnitur von oben in eine Ablauföffnung des Spülbeckens eingeführt und mit einem auf der Unterseite des Spülbeckens angeordneten Ablaufventil verbunden, sodass Ablaufventil und Ablaufkelch in der Ablauföffnung des Spülbeckens festgelegt sind. Der Ablaufkelch ist hierbei einteilig ausgeführt und mittels eines Stopfens verschließbar. Im Ablaufventil sind, neben einer mittig angeordneten Ablauföffnung, zwei seitliche Öffnungen angeordnet, die zum Anschluss des verdeckt montierbaren Überlaufsystems dienen. Über die Durchflussöffnungen in der Seitenwand des Ablaufkelchs wird dann eine Fluidverbindung zwischen dem Spülbecken und dem Überlaufsystem ermöglicht, selbst wenn der Stopfen den Ablaufkelch verschließt. Über die untere der beiden Öffnungen im Ablaufventil ist das Überlaufsystem mit der mittig angeordneten Ablauföffnung verbunden. Bei Überfüllung des Spülbeckens wird dann Wasser aus dem Spülbecken über das Überlaufsystem und die Ablauföffnung des Ablaufventils in einen Siphon geleitet.

Nachteilig dabei ist, dass eine Reinigung des Ablaufkelchs kompliziert bzw. aufwendig ist, wenn dessen Durchflussöffnungen verschmutzen. Ein weiterer Nachteil ist, dass die Höhe des Ablaufkelchs je nach Dicke der Spülbeckenwandung unterschiedlich ausgebildet bzw. an diese angepasst werden muss. Dies erhöht die Herstellungskosten für den Ablaufkelch.

Eine Aufgabe der vorliegenden Erfindung ist es daher, einen Ablaufkelch und ein Ablaufventil zur Verfügung zu stellen, welche einfach gereinigt werden können, kostengünstig herstellbar sind und auf einfache und flexible Weise an verschiedene Materialstärken und -arten eines sanitären Aufnahmebehälters angepasst werden können. Darüber hinaus soll eine einfache und zuverlässige Anbindung eines Überlaufsystems, insbesondere eines Überlaufsystems basierend auf kommunizierenden Röhren, ermöglicht werden.

Die vorliegende Erfindung löst die Aufgaben mit einem Ablaufkelch gemäß Anspruch 1.

Die vorliegende Erfindung löst die Aufgaben ebenfalls mit einer Ablaufgarnitur gemäß Anspruch 8.

Die Verbindungseinrichtung, insbesondere ein Verbindungselement, zur Verbindung eines Kelchoberteils mit einem Kelchunterteil eines Ablaufkelchs zum Einsatz in einem Ablaufventil einer sanitären Aufnahmebehälters, insbesondere eines Spülbeckens, Waschbeckens oder dergleichen, kann im Wesentlichen ringförmig ausgebildet sein und auf der radialen Außenseite ein umlaufendes Dichtelement aufweisen, wobei im Wesentlichen L-förmige Halteeinrichtungen angeordnet sind, die sich parallel zur Ringachse erstrecken.

Darüber hinaus kann die Verbindungseinrichtung, insbesondere das Verbindungselement, mittels eines Zwei-Komponenten-Spritzgießverfahrens hergestellt werden.

Der Begriff "verbindbar" ist im Weitesten Sinne zu verstehen und bezieht sich, insbesondere in den Ansprüchen, vorzugsweise in der Beschreibung auf jegliche Art von ganz oder teilweiser Festlegung, Anordnung, etc., von zwei Teilen, Komponenten, etc. aneinander. Diese können dabei voneinander beabstandet sein, werden jedoch in zumindest einer Richtung in ihrer relativen Beweglichkeit zueinander beschränkt.

Einer der damit erzielten Vorteile ist, dass durch die mehrteilige Ausbildung des Ablaufkelchs, bspw. eine dreiteilige Ausbildung, eine besonders einfache Reinigung sowie Montage ermöglicht wird. Darüber hinaus ist dessen Herstellung kostengünstig, da auf komplizierte Ausbildungen eines einteiligen Ablaufkelchs mit Durchflussöffnungen verzichtet werden kann. Ebenfalls kann durch die mehrteilige Ausbildung des Ablaufkelchs, insbesondere in Verbindung mit dem Ablaufventil, eine äußerst flexible Anpassung einer Ablaufgarnitur an verschiedene Wandstärken von Spülbecken, Materialarten und dergleichen bereitgestellt werden.

Weitere Merkmale, Vorteile und weitere Ausführungsformen der Erfindung sind im Folgenden beschrieben oder werden dadurch offenbar:
Vorteilhafterweise sind Kelchunterteil und Kelchoberteil mittels der Verbindungseinrichtung formschlüssig und/oder kraftschlüssig verbindbar. Ein Vorteil dabei ist, dass eine einfache und zuverlässige Festlegung von Kelchunterteil und Kelchoberteil mittels der Verbindungseinrichtung ermöglicht wird.

Es sind mittels der Verbindungseinrichtung Kelchunterteil und Kelchoberteil bereichsweise miteinander verbindbar. Vorteil hierbei ist, dass damit Material und Gewicht eingespart werden kann, was die Handhabung erleichtert und die Herstellungskosten reduziert. Unter dem Begriff "Bereich" ist insbesondere ein Abschnitt, Raum, Gebiet oder dergleichen zu verstehen. Unter dem Begriff "bereichsweise" in Bezug auf den Begriff "verbindbar" ist insbesondere eine lediglich abschnittsweise Festlegung oder Verbindung zu verstehen.

Das Kelchoberteil weist an seiner dem Kelchunterteil zugewandten Seite einen Vorsprung auf, insbesondere in Form eines umlaufenden Randes und die Verbindungseinrichtung weist zumindest ein Halteelement zur Festlegung am Vorsprung des Kelchoberteils auf. Dies ermöglicht eine einfache Herstellung von Kelchunterteil und Verbindungselement. Das bzw. die Halteelemente können dabei in Form eines ganz oder abschnittsweise umlaufenden Profils auf der Oberseite des Verbindungselements ausgebildet sein, beispielsweise in Form eines hakenförmigen oder L-förmigen Profils oder dergleichen. Der Vorsprung kann dabei auch Aussparungen, Vertiefungen oder dergleichen aufweisen, in der das oder die Halteelement(e) ganz oder teilweise zur Festlegung eingreifen können.

Die Verbindungseinrichtung weist zumindest ein Abstandselement zur Beabstandung von Kelchoberteil und Kelchunterteil auf, derart, dass zumindest eine minimale Durchflussöffnung zwischen Kelchoberteil und Kelchunterteil gebildet wird. Dadurch wird eine besonders einfache Montage des Ablaufkelchs bereitgestellt: Zunächst kann das Kelchunterteil mit der Verbindungseinrichtung verbunden werden und anschließend das Kelchoberteil mit dieser. Der Ablaufkelch kann so bereits in vormontiertem Zustand zum Einbau in ein Spülbecken oder dergleichen bereitgestellt werden.

Zweckmäßigerweise weist die Verbindungseinrichtung ein erstes Dichtelement auf, welches auf einer Außenseite der Verbindungseinrichtung angeordnet ist. Das erste Dichtelement kann dabei in Form von einem oder mehreren O-Ringen ausgebildet sein. Die Verbindungseinrichtung kann hierzu entsprechende Vertiefungen aufweisen, in die das erste Dichtelement einbringbar ist. Mittels des Dichtelements kann die Verbindungseinrichtung neben der Verbindung bzw. teilweisen Festlegung von Kelchoberteil und Kelchunterteil auch eine Dichtfunktion bereitstellen.

Vorteilhafterweise weist die Verbindungseinrichtung ein zweites Dichtelement auf dessen Oberseite zur dichtenden Anlage des Kelchunterteils auf. Auf diese Weise wird eine Leckage von Flüssigkeit zwischen Verbindungseinrichtung und Kelchunterteil auch bei einem mittels eines Stopfens verschlossenen Kelchunterteil vermieden.

Zweckmäßigerweise ist die Verbindungseinrichtung aus einem anderen Material als das Kelchoberteil und/oder Kelchunterteil hergestellt, insbesondere wobei beide Kelchteile aus Metall und die Verbindungseinrichtung aus einem Kunststoff hergestellt ist. Einer der damit erzielten Vorteile ist, dass die Herstellung insgesamt kostengünstig ist, und trotzdem eine hochwertige Anmutung von Kelchoberteil und Kelchunterteil bei einem Betrachter erweckt wird. Darüber hinaus ist auch eine einfache Reinigung möglich. Weiter ist es möglich auch die genannten zwei Teile und die Verbindungseinrichtung jeweils aus unterschiedlichem Material herzustellen.

Vorteilhafterweise sind Verbindungseinrichtung und Kelchunterteil und/oder Verbindungseinrichtung und Kelchoberteil mittels einer Bajonettverbindung miteinander verbindbar. Damit ist eine einfache Montage und Demontage des Ablaufkelchs, eine besonders zuverlässige Festlegung von Kelchoberteil und Kelchunterteil und eine einfache Reinigung derselben möglich. Ebenso können zwei der drei Komponenten Kelchoberteil, Kelchunterteil und/oder Verbindungseinrichtung oder alle auch mittels Rast-, Clips- und/oder Bajonettverbindung aneinander festlegbar sein. Das Kelchoberteil kann dabei am umlaufenden Rand entsprechende Aussparungen aufweisen, in die Halteelemente der Verbindungseinrichtung eingreifen. Ebenso kann entsprechend das Kelchunterteil ausgebildet sein, in das dann zusätzliche Halteelemente der Verbindungseinrichtung für eine Rast-, Clips- und/oder Bajonettverbindung eingreifen. Umgekehrt kann auch die Verbindungseinrichtung Aussparungen aufweisen, in die entsprechende Vorsprünge, Halteelemente o.ä. von Kelchober- und/oder Kelchunterteil eingreifen.

Zweckmäßigerweise ist das Kelchunterteil im Wesentlichen scheibenförmig ausgebildet. Damit lässt sich auf besonders einfache Weise ein Kelchunterteil herstellen. Ebenso ist dieses auch einfach mit dem Kelchoberteil mittels der Verbindungseinrichtung verbindbar.

Vorteilhafterweise ist die Verbindungseinrichtung mit dem radial äußeren Bereich des Kelchoberteils verbindbar und/oder die Verbindungseinrichtung mit dem radial äußeren Bereich des Kelchunterteils verbindbar. Damit können Kelchoberteil und Kelchunterteil auf einfache Weise an- bzw. miteinander mittels der Verbindungseinrichtung festgelegt werden. Eine komplizierte Festlegung im Bereich der Innenseite der beiden Kelchteile kann somit entfallen.

Vorteilhafterweise sind das erste Dichtelement und/oder das zweite Dichtelement einstückig mit der Verbindungseinrichtung ausgebildet. Auf diese Weise ist zum einen die Verbindungseinrichtung einfacher herstellbar, zum anderen wird die Anzahl der benötigen Teile weiter reduziert, was Kosten und Montageaufwand reduziert.

Zweckmäßigerweise ist das Kelchunterteil mittels eines, insbesondere zentral angeordneten Festlegungselements am Ablaufventil festlegbar. Damit lässt sich insgesamt der mehrteilige Ablaufkelch auf einfache Weise über dessen Kelchunterteil, insbesondere zentral, am Ablaufventil festlegen.

Vorteilhafterweise weist das Ablaufventil zumindest zwei Öffnungen zum Anschluss eines Überlaufsystems auf und die Verbindungseinrichtung ist derart im Ablaufventil anordenbar, sodass zumindest eine der Öffnungen in Fluidverbindung mit dem sanitären Aufnahmebehälter steht. Damit kann beispielsweise ein verdeckt angeordnetes Überlaufsystem an dem Ablaufventil mit dem mehrteiligen Ablaufkelch angeschlossen werden und eine Überlaufschutzfunktion für den sanitären Aufnahmebehälter bereitgestellt werden.

Zweckmäßigerweise sind die zumindest zwei Öffnungen in vertikaler Richtung übereinander in einem vorbestimmten Abstand zueinander angeordnet. Zum Einen wird dadurch erreicht, dass auf eine komplizierte Anordnung der Öffnungen und einer entsprechenden Steuerung auf gleicher horizontaler Ebene verzichtet werden kann. Zum Anderen ist mittels des vorbestimmten Abstandes die Verbindungseinrichtung innerhalb dieses Abstandes so im Ablaufventil positionierbar, dass diese an verschiedene Wandstärken von sanitären Aufnahmebehältern einfach anpassbar ist. Separate Fertigungen des Ablaufventils für verschiedene Wandstärken können so vermieden werden.

Vorteilhafterweise werden ein erstes Dichtelement, welches auf der Außenseite der Verbindungseinrichtung angeordnet wird und/oder ein zweites Dichtelement auf der Oberseite der Verbindungseinrichtung zur dichtenden Anlage von Verbindungselement und Kelchunterteil einstückig mit der Verbindungseinrichtung mittels des MehrKomponenten-Spritzgießverfahrens, vorzugsweise des Zwei-Komponenten-Spritzgießverfahrens, hergestellt. Damit kann das jeweilige Dichtelement zusammen mit der Verbindungseinrichtung kostengünstig hergestellt werden und der Montageaufwand wird reduziert.

Weitere wichtige Merkmale und Vorteile der Erfindung ergeben sich aus den Unteransprüchen, aus den Zeichnungen, und aus dazugehöriger Figurenbeschreibung anhand der Zeichnungen.

Bevorzugte Ausführungen und Ausführungsformen der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

### Dabei zeigt

- Figur 1: einen Ablaufkelch gemäß einer Ausführungsform der vorliegenden Erfindung;
- Figur 2: ein Ablaufventil mit einem Ablaufkelch gemäß einer Ausführungsform der vorliegenden Erfindung im Querschnitt;
- Figur 3: ein Ablaufventil mit einem Ablaufkelch gemäß einer weiteren Ausführungsform der vorliegenden Erfindung im Querschnitt;
- Figur 4: ein Ablaufventil mit einem Ablaufkelch gemäß einer weiteren Ausführungsform der vorliegenden Erfindung; und
- Figur 5: eine Ablaufgarnitur mit angeschlossenem Überlaufsystem gemäß einer weiteren Ausführungsform der vorliegenden Erfindung.

Figur 1 zeigt einen Ablaufkelch gemäß einer Ausführungsform der vorliegenden Erfindung.

In Figur 1 ist ein mehrteiliger Ablaufkelch 1 gezeigt. Der Ablaufkelch 1 weist ein im Wesentlichen ringförmiges bzw. zylinderförmiges Kelchoberteil 2 auf, welches sich in Richtung auf ein flaches Kelchunterteil 3 verjüngt. Des Weiteren ist in Fig. 1 eine Verbindungseinrichtung in Form eines Verbindungselements 4 zur Verbindung von Kelchunterteil 3 mit Kelchoberteil 2 gezeigt. Das Kelchoberteil 2 weist hier keinerlei Öffnungen in seiner Seitenwand 2a auf, was dessen Herstellung wesentlich vereinfacht. Je nach Bedarf können aber hier auch Öffnungen vorgesehen werden. Das Kelchoberteil 2 weist weiter einen oberen umlaufenden, in radialer Richtung vorstehenden Rand 6a und einen unteren umlaufenden, in radialer Richtung vorstehenden Rand 6b auf. Der obere umlaufende Rand 6a dient zur Anlage auf einer Innenseite eines sanitären Aufnahmebehälters in einer Ablauföffnung, beispielsweise eines Spülbeckens. Der untere umlaufende Rand 6b dient zum Ein- bzw. Angriff des Verbindungselements 4. Hierzu weist das Verbindungselement 4 zum Rand 6b korrespondierende im Wesentlichen L-förmige Halteelemente 7 auf dessen Oberseite auf, deren längere Schenkel 7c in Richtung der Achse 60 des Kelchoberteils 2 orientiert sind. Die Halteelemente 7 sind dabei so ausgebildet, dass diese dabei ganz oder teilweise den umlaufenden Rand 6b des Kelchoberteils 2 umfassen. Des Weiteren weist das Verbindungselement 4 an seiner radialen Außenseite 4a ein Dichtelement 10 in Form eines O-Rings auf.

Das Kelchunterteil 3 ist scheibenförmig ausgebildet und weist in der Mitte eine zentrale Öffnung 12 zu dessen Festlegung auf sowie in Umfangsrichtung mehrere Abflussöffnungen 5. Diese Abflussöffnungen 5 sind mittels eines Stopfens 31 verschließbar und verhindern den Abfluss des Inhalts eines Spülbeckens oder dergleichen. Das Kelchunterteil 3 ist dabei so dimensioniert, dass dessen Außendurchmesser zum Einen zu dem Außendurchmesser des umlaufenden Randes 6b des Kelchoberteils 2 korrespondiert, zum Anderen zur Positionierung des Kelchunterteils 3 zwischen den Halteelementen 7 auf der Oberseite des Verbindungselements 4.

Kelchoberteil 2 und Kelchunterteil 3 sind hier aus Metall hergestellt, wohingegen das Verbindungselement 4 aus Kunststoff hergestellt ist. Es sind auch andere Materialien denkbar bzw. es ist ebenso möglich, das Verbindungselement aus Metall herzustellen. Darüber hinaus ist es denkbar, Kelchunterteil 3 und Verbindungselement 4 aus dem gleichen Material, insbesondere aus Kunststoff, herzustellen.

Figur 2 zeigt ein Ablaufventil mit einem Ablaufkelch gemäß einer Ausführungsform der vorliegenden Erfindung im Querschnitt.

In Figur 2 ist nun im Wesentlichen die Anordnung eines Ablaufkelchs 1 in einem Ablaufventil 8 gezeigt. Der Außendurchmesser des Verbindungselements 4 ist dabei so dimensioniert, dass dieser, gegebenenfalls mittels einer umlaufenden Dichtung 10, in seiner montierten Position im Ablaufventil 8 an der Innenseite 8' des Ablaufventils 8 dichtend anliegt. Um Durchflussöffnungen 9 zwischen Kelchoberteil 2 und Kelchunterteil 3 bereitzustellen, wird das Kelchunterteil 3 mittels einer in der zentralen Öffnung 12 angeordneten Hohlschraube 13 in einem hier in Fig. 2 nicht gezeigten Bereich des Ablaufventils 8 festgelegt. Durch diese Festlegung des Kelchunterteils 3 an dem Ablaufventil 8 und gleichzeitiger Anlage des Kelchoberteils 2 an einer Wandung 50 eines Spülbeckens werden im Wesentlichen Kelchoberteil 2 und Kelchunterteil 3 mittels des Verbindungselement 4 miteinander "verspannt", d.h. Kelchoberteil 2 und Kelchunterteil 3 sind voneinander definiert im montierten Zustand beabstandet angeordnet, wobei der Abstand im Wesentlichen durch die vertikale Erstreckung der L-förmigen Halteelemente 7 des Verbindungselements 4 bestimmt ist. Mit anderen Worten wird die Beweglichkeit des Kelchoberteils 2 in vertikaler Richtung nach unten in Fig. 2 durch die Wandung 50 beschränkt und die vertikale Beweglichkeit des Kelchunterteils 3 durch die Festlegung am Kelchoberteil 2 mittels des Verbindungselements 4, wobei das Kelchunterteil 3 die Beweglichkeit des Verbindungselements 4 über dessen Festlegung im Ablaufventil 8 in vertikaler Richtung beschränkt.

Das Kelchunterteil 3 liegt auf einer Auflagefläche 11 des ringförmigen Verbindungselements 4, die mit einer Dichtung 11' versehen sein kann, dichtend auf. Die Dichtung 11' kann dabei in Form eines O-Rings ausgebildet sein, der in eine korrespondierende Vertiefung der Auflagefläche 11 teilweise eingedrückt ist.

Auch bei der Ausführungsform des Ablaufkelchs 1 der Fig. 2 und auch der weiteren Figuren können Kelchunterteil 3 und Verbindungselement 4 aus dem gleichen Material, insbesondere aus Kunststoff gestellt sein, bspw. mittels eines 2-Komponenten-Spritzgießverfahrens. Die Dichtung 11' und/oder die Dichtung 10 kann dabei zusammen einstückig mit dem Verbindungselement 4 ebenfalls mittels des Mehr-Komponenten-Spritzgießverfahrens hergestellt werden, wobei die jeweilige Dichtung dann bspw. aus einem gummiartigen Material hergestellt ist.

Die L-förmigen Halteelemente 7 des Verbindungselements 4 können dabei teilweise nachgiebig ausgebildet sein, beispielsweise eine Art Federfunktion bereitstellen, um Beschädigungen bei einer zu großen Krafteinwirkung bei der Montage des Ablaufkelchs 1 zu vermeiden. Daneben können so bei der Festlegung des Ablaufkelches 1 mit der Hohlschraube 13 am Ablaufventil 8 Montagetoleranzen ausgeglichen werden.

Figur 3 zeigt ein Ablaufventil mit einem Ablaufkelch gemäß einer weiteren Ausführungsform der vorliegenden Erfindung im Querschnitt.

Das Ablaufventil 8 gemäß Figur 3 weist nun auf seiner linken Seite in Fig. 2 in vertikaler Richtung zwei übereinander geordnete seitliche Anschlussöffnungen 20, 21 auf. Die beiden seitlichen Anschlussöffnungen 20, 21 dienen zum Anschluss an ein verdeckt montierbares Überlaufsystem. Die beiden seitlichen Anschlussöffnungen 20, 21 weisen dabei einen definierten Abstand 40 im Ablaufventil 8 in vertikaler Richtung voneinander auf. Das Verbindungselement 4 des Ablaufkelchs 1 wird dabei im Ablaufventil 8 so angeordnet, dass dieses im Bereich zwischen den beiden Anschlussöffnungen 20, 21, also im Bereich des Abstands 40, dichtend an der Innenseite 8' anliegt. Damit wird eine Fluidverbindung zwischen der Oberseite des Kelchoberteils 2, also mit dem Inhalt eines Spülbeckens, einerseits und andererseits über die Durchflussöffnungen 9 zwischen Kelchunterteil 3 und Kelchoberteil 2 mit der oberen seitlichen Anschlussöffnung 20 hergestellt. Eine Auslassöffnung 25 des Ablaufventils 8 ist auf dessen Unterseite angeordnet und mit einem Ablaufrohr 26 verbunden.

Figur 4 zeigt ein Ablaufventil mit einem Ablaufkelch gemäß einer weiteren Ausführungsform der vorliegenden Erfindung.

In Figur 4 ist im Wesentlichen ein Ablaufventil 8 mit einem Ablaufkelch 1 gemäß Figur 2 gezeigt. Im Unterschied zum Ablaufventil 8 gemäß Figur 2 sind beim Ablaufventil 8 gemäß Figur 4, genauer beim Verbindungselement 4 der Figur 4, nun die Halteelemente 7 mit einem oberen Haltebereich 7b und einem unteren Haltebereich 7a versehen, sodass der umlaufende Rand 6b des Kelchoberteils 2 nun zwischen diesen beiden in vertikaler Richtung festgelegt ist und nicht nur, wie in Fig. 1, durch den oberen Haltebereich 7b in vertikaler Richtung nach oben, also bspw. in Richtung eines Spülbeckens, begrenzt wird. Damit wird ein definierter Abstand zwischen Kelchunterteil 3 und Kelchoberteil 2 zur Verfügung gestellt. Die beiden Haltebereiche 7a, 7b können dabei als radiale Vorsprünge in Richtung der Mittelachse 60 von Kelchoberteil 2 und Kelchunterteil 3 ausgebildet sein. Darüber hinaus können diese selbst einen Abstand zueinander aufweisen, der größer ist als die Dicke des umlaufenden Randes 6b des Kelchoberteils 2 in vertikaler Richtung entlang der Achse 60. Um Beschädigungen beim Einbau zu vermeiden, können diese beispielsweise in vertikaler Richtung nachgiebig ausgebildet sein, bspw. federnd. Ebenso können diese in radialer Richtung eine unterschiedliche Länge aufweisen. So kann der untere Haltebereich 7a kürzer als der obere Haltebereich 7b ausgebildet sein.

Figur 5 zeigt eine Ablaufgarnitur mit angeschlossenem Überlaufsystem gemäß einer weiteren Ausführungsform der vorliegenden Erfindung.

In Figur 5 ist ein Ablaufkelch 1 mit Kelchoberteil 2, Kelchunterteil 3 und Verbindungselement 4 gezeigt. Der Ablaufkelch 1, genauer dessen Kelchunterteil 3 und indirekt das Verbindungselement 4 wird mit einer Hohlschraube 13 zentral am Ablaufventil 8 festgelegt. Zum Verschließen und Öffnen der Abflussöffnungen 5 des Kelchunterteils 3 ist ein Stopfen 31 angeordnet, der mit einem Siebkörbchen 30 verbunden ist, und der in üblicherweise bspw. mittels einer entsprechenden Bedienvorrichtung (hier nicht gezeigt) angehoben oder abgesenkt werden kann, um die Abflussöffnungen 5 zu öffnen oder zu schließen. Auf der Oberseite des Ablaufventils 8 ist eine Dichtung in Form eines Dichtrings 32 angeordnet, die in montiertem Zustand des Ablaufventils 8 an einer Unterseite der Wandung eines Spülbeckens anliegt. Auf der Unterseite des Ablaufventils 8 ist weiter eine Auslassöffnung 25 zum Anschluss eines Ablaufohres 26 angeordnet. In horizontaler Richtung übereinander sind auf der linken Seite am Ablaufventil 8 zwei Öffnungen 20, 21 angeordnet zum Anschluss eines Überlaufsystems 22, 23, 24 basierend auf dem Prinzip kommunizierender Röhren. Dieses Überlaufsystem 22, 23, 24 umfasst dabei eine Steigleitung 22a, 23a die fluidisch mit der oberen Öffnung 20 verbunden ist. Des Weiteren umfasst das Überlaufsystem eine Überlaufbrücke 23, die in ihrem oberen Bereich einen Belüfter 24 in bekannter Weise umfasst. Die Überlaufbrücke 23 verbindet hierbei Steigrohr 23a mit einem Fallrohr 23b, welches im weiteren Verlauf 22b in die untere Öffnung 21 des Ablaufventils 8 mündet. Das Ablaufventil 8 dichtet, wie bereits ausgeführt, über die Dichtung 32 zur Spüle hin ab. Die Innenkontur des Ablaufventils 8 und die Außenkontur des Verbindungselements 4 sind hierbei im Wesentlichen passgenau aufeinander abgestimmt, bzw. ausgebildet, sodass die beiden seitlichen Öffnungen 20,21 gegeneinander abgedichtet sind.

Im montierten Zustand und bei verschlossenen Kelchunterteil 3 mittels des Stopfens 31 kann Wasser aus einem Spülbecken nicht direkt in einen Siphon oder dergleichen ablaufen: Aus einem Spülbecken tritt Wasser zunächst über das Kelchoberteil 2 in den Ablaufkelch 1 ein. Über die seitlichen Durchflussöffnungen 9 zwischen Kelchoberteil 2 und Kelchunterteil 3 tritt das Wasser dann seitlich in die obere im Wesentlichen flach oval ausgebildete Öffnung 20 ein. Entsprechend dem Wasserpegel im Spülbecken steigt dieses im Überlaufsystem in dem Steigrohr 22a, 23a auf. Erreicht der Wasserpegel den Umschwenkpunkt, also den maximalen Füllstand im Spülbecken, in der Überlaufbrücke 23, so fließt das Wasser durch das Fallrohr 22b, 23b nach unten zurück und über die untere seitliche Öffnung 21 in das Ablaufventil 8 unterhalb des Ablaufkelchs 1. Das Wasser wird dann direkt in den Ablauf zum Siphon abgeleitet. Dabei verhält sich der Ablaufkelch 1 mit Verbindungselement 4, Kelchoberteil 2 und Kelchunterteil 3 wie ein herkömmlicher Kelch.

Zusammenfassend stellt oder ermöglicht die Erfindung, insbesondere ihre Ausführungsformen zumindest einen der folgenden Vorteile:
- besonders einfache Reinigung
- einfache Montage
- kostengünstige Herstellung, und
- hohe Flexibilität in Bezug auf die Anpassung des Ablaufkelchs an verschiedenen Spülen, insbesondere an Wandstärken, Materialarten, etc. derselben.

### Bezugszeichenliste

- 1: Ablaufkelch
- 2: Kelchoberteil
- 2a: Seitenwand Kelchoberteil
- 3: Kelchunterteil
- 3a: Außenseite Kelchunterteil
- 4: Verbindungselement
- 4a: Außenseite Verbindungselement
- 5: Abflussöffnungen
- 6: umlaufender Rand
- 7: Haltehaken
- 7a, 7b, 7c: oberer Haltebereich/unterer Haltebereich/Schenkel Haltehaken
- 8: Ablaufventil
- 8': Innenseite Ablaufventil
- 9: seitliche Durchflussöffnungen
- 10: umlaufende Dichtung
- 11: Auflagefläche Kelchunterteil
- 11': Dichtung Auflagefläche
- 12: zentrale Öffnung
- 13: Hohlschraube
- 20: obere seitliche Anschlussöffnung
- 21: unsere seitliche Anschlussöffnung
- 22: Eckverbindung Überlaufsystem
- 22a, 23a: Steigrohr
- 22b, 23b: Fallrohr
- 23: Überlaufbrücke Überlaufsystem
- 24: Belüfter Überlaufsystem
- 25: Auslassöffnung Ablaufventil
- 26: Ablaufrohr
- 30: Siebkörbchen
- 31: Verschlussstopfen
- 32: Dichtring
- 40: Abstand zwischen Anschlussöffnungen
- 50: Wandung Spülbecken
- 60: Achse

## Patentansprüche

1. Ablaufkelch (1) zum Einsatz in einem Ablaufventil (8) eines sanitären Aufnahmebehälters, insbesondere eines Spülbeckens, Waschbeckens oder dergleichen, umfassend drei Bauteile in Form
eines Kelchoberteils (2) zum Einsatz in eine Öffnung des sanitären Aufnahmebehälters,
eines Kelchunterteils (3), welches insbesondere eine Ablauföffnung (5) aufweist und einer Verbindungseinrichtung (4), mit der Kelchoberteil (2) und Kelchunterteil (3) miteinander verbindbar sind, insbesondere wobei Kelchunterteil (3) und Kelchoberteil (2) mittels der Verbindungseinrichtung (4) formschlüssig und/oder kraftschlüssig verbindbar sind,
**dadurch gekennzeichnet, dass**
das Kelchoberteil (2) an seiner dem Kelchunterteil (3) zugewandten Seite einen Vorsprung, insbesondere in Form eines umlaufenden Randes, aufweist und die Verbindungseinrichtung (4) zumindest ein Halteelement (7) zur Festlegung am Vorsprung des Kelchoberteils (2) aufweist und wobei die Verbindungseinrichtung (4) zumindest ein Abstandselement (7a, 7b) zur Beabstandung von Kelchoberteil (2) und Kelchunterteil (3) aufweist, derart, dass zumindest eine minimale Durchflussöffnung (9) zwischen Kelchoberteil (2) und Kelchunterteil (3) gebildet wird.

2. Ablaufkelch gemäß Anspruch 1, **dadurch gekennzeichnet, dass** die Verbindungseinrichtung (4) ein erstes Dichtelement (10) aufweist, welches auf der Außenseite der Verbindungseinrichtung (4) angeordnet ist und/oder
dass die Verbindungseinrichtung (4) ein zweites Dichtelement (11`) auf dessen Oberseite zur dichtenden Anlage von Verbindungseinrichtung (4) und Kelchunterteil (3) aufweist.

3. Ablaufkelch gemäß einem der Ansprüche 1-2, **dadurch gekennzeichnet, dass** die Verbindungseinrichtung (4) aus einem anderen Material als das Kelchoberteil (2) und/oder das Kelchunterteil (3) hergestellt ist, insbesondere wobei die Kelchteile (2, 3) aus Metall und die Verbindungseinrichtung (4) aus einem Kunststoff hergestellt ist.

4. Ablaufkelch gemäß einem der Ansprüche 1-3, **dadurch gekennzeichnet, dass** Verbindungseinrichtung (4) und Kelchunterteil (3) und/oder Verbindungseinrichtung (4) und Kelchoberteil (2) mittels einer Bajonett-Verbindung miteinander verbindbar sind.

5. Ablaufkelch gemäß einem der Ansprüche 1-4, **dadurch gekennzeichnet, dass** das Kelchunterteil (3) im Wesentlichen scheibenförmig ausgebildet ist.

6. Ablaufkelch gemäß einem der Ansprüche 1-5, **dadurch gekennzeichnet, dass** die Verbindungseinrichtung (4) mit einem radial äußeren Bereich (6b) des Kelchoberteils (2) verbindbar ist und/oder und die Verbindungseinrichtung (4) mit einem radial äußeren Bereich (3a) des Kelchunterteils (3) verbindbar ist.

7. Ablaufkelch gemäß Anspruch 6, **dadurch gekennzeichnet, dass** das erste Dichtelement (10) und/oder das zweite Dichtelement (1 1') einstückig mit der Verbindungseinrichtung (4) ausgebildet sind.

8. Ablaufgarnitur für einen sanitären Aufnahmebehälter, insbesondere in Form eines Spülbeckens, Waschbeckens oder dergleichen, umfassend einen Ablaufkelch (1) gemäß einem der Ansprüche 1-7, und ein Ablaufventil (8), wobei eine Außenseite (4a) der Verbindungseinrichtung (4) des Ablaufkelchs (1) dichtend an einer Innenseite (8') des Ablaufventils (8) anliegt, insbesondere wobei das Kelchunterteil (3) mittels eines, insbesondere zentral angeordneten, Festlegungselements (13) am Ablaufventil (8) festlegbar ist.

9. Ablaufgarnitur gemäß Anspruch 8, **dadurch gekennzeichnet, dass** das Ablaufventil (8) zumindest zwei Öffnungen (20, 21) zum Anschluss eines Überlaufsystems (22, 23, 24) aufweist, und dass die Verbindungseinrichtung (4) derart im Ablaufventil (8) anordenbar ist, sodass zumindest eine der Öffnungen (20, 21) in Fluidverbindung mit dem sanitären Aufnahmebehälter steht.

10. Ablaufgarnitur gemäß Anspruch 9, **dadurch gekennzeichnet, dass** die zumindest zwei Öffnungen (20, 21) in vertikaler Richtung übereinander in einem vorbestimmten Abstand (40) zueinander angeordnet sind.

## Claims

1. Drainage cup (1) for insertion in a drainage valve (8) of a sanitary receptacle, in particular a sink, a washbasin or the like, comprising three components in the form of a cup upper portion (2) for insertion in an opening of the sanitary receptacle,
a cup lower portion (3) which in particular has a drainage opening (5) and a connection device (4) by means of which the cup upper portion (2) and cup lower portion (3) can be connected to each other, in particular wherein the cup lower portion (3) and cup upper portion (2) can be connected by means of the connection device (4) in a positive-locking and/or non-positive-locking manner,
**characterised in that**
the cup upper portion (2) has at the side thereof facing the cup lower portion (3) a projection, in particular in the form of a circumferential edge, and the connection device (4) has at least one retention element (7) for securing to the projection of the cup upper portion (2) and wherein the connection device (4) has at least one spacer element (7a, 7b) for spacing the cup upper portion (2) and cup lower portion (3) in such a manner that at least a minimal throughflow opening (9) is formed between the cup upper portion (2) and cup lower portion (3).

2. Drainage cup according to claim 1, **characterised in that** the connection device (4) has a first sealing element (10) which is arranged at the outer side of the connection device (4) and/or **in that** the connection device (4) has a second sealing element (11') on the upper side thereof for sealing abutment of the connection device (4) and cup lower portion (3).

3. Drainage cup according to either claim 1 or claim 2, **characterised in that** the connection device (4) is produced from a different material from that of the cup upper portion (2) and/or the cup lower portion (3), in particular wherein the cup portions (2, 3) are produced from metal and the connection device (4) is produced from a plastics material.

4. Drainage cup according to any one of claims 1 to 3, **characterised in that** the connection device (4) and cup lower portion (3) and/or connection device (4) and cup upper portion (2) can be connected to each other by means of a bayonet connection.

5. Drainage cup according to any one of claims 1 to 4, **characterised in that** the cup lower portion (3) is constructed in a substantially disc-like manner.

6. Drainage cup according to any one of claims 1 to 5, **characterised in that** the connection device (4) can be connected to a radially outer region (6b) of the cup upper portion (2) and/or the connection device (4) can be connected to a radially outer region (3a) of the cup lower portion (3).

7. Drainage cup according to claim 6, **characterised in that** the first sealing element (10) and/or the second sealing element (11') are constructed integrally with the connection device (4).

8. Drainage fitting for a sanitary receptacle, in particular in the form of a sink, wash basin or the like, comprising
a drainage cup (1) according to any one of claims 1 to 7, and a drainage valve (8), wherein an outer side (4a) of the connection device (4) of the drainage cup (1) bears in a sealing manner on an inner side (8) of the drainage valve (8), in particular wherein the cup lower portion (3) can be secured to the drainage valve (8) by means of an, in particular centrally arranged securing element (13).

9. Drainage fitting according to claim 8, **characterised in that** the drainage valve has at least two openings (20, 21) for connection of an overflow system (22, 23, 24), and **in that** the connection device (4) can be arranged in the drainage valve (8) in such a manner that at least one of the openings (20, 21) is in fluid connection with the sanitary receptacle.

10. Drainage fitting according to claim 9, **characterised in that** the at least two openings (20, 21) are arranged in a vertical direction one above the other with a predetermined spacing (40) from each other.

## Revendications

1. Coupelle d'évacuation (1) destinée à être insérée dans une soupape d'évacuation (8) d'un bac de réception sanitaire, plus particulièrement d'un évier, d'un lavabo ou autre, comprenant trois composants sous la forme
d'une partie supérieure de coupelle (2) destinée à être insérée dans une ouverture du bac de réception sanitaire,
d'une partie inférieure de coupelle (3), qui présente plus particulièrement une ouverture d'évacuation (5), et d'un dispositif de liaison (4) avec lequel la partie supérieure de coupelle (2) et la partie inférieure de coupelle (3) peuvent être reliées entre elles par complémentarité de forme et/ou par force au moyen du dispositif de liaison (4),
**caractérisée en ce que**
la partie supérieure de coupelle (2) présente, sur son côté orienté vers la partie inférieure de coupelle (3), une saillie, plus particulièrement sous la forme d'un bord périphérique, et le dispositif de liaison (4) comprend au moins un élément de maintien (7) pour la fixation à la saillie de la partie supérieure de coupelle (2) et dans lequel le dispositif de liaison (4) comprend au moins un élément d'écartement (7a, 7b) pour l'écartement de la partie supérieure de coupelle (2) et de la partie inférieure de coupelle (3), de sorte qu'au moins une ouverture à débit minimal (9) est formée entre la partie supérieure de coupelle (2) et la partie inférieure de coupelle (3).

2. Coupelle d'évacuation selon la revendication 1, **caractérisée en ce que** le dispositif de liaison (4) comprend un premier élément d'étanchéité (10) qui est disposé sur le côté externe du dispositif de liaison (4) et/ou
**en ce que** le dispositif de liaison (4) comprend un deuxième élément d'étanchéité (11') sur son côté supérieur pour un appui étanche entre le dispositif de liaison (4) et la partie inférieure de coupelle (3).

3. Coupelle d'évacuation selon l'une des revendications 1-2, **caractérisée en ce que** le dispositif de liaison (4) est constitué d'un matériau différent de celui de la partie supérieure de coupelle (2) et/ou de la partie inférieure de coupelle (3), plus particulièrement dans laquelle les parties de coupelle (2, 3) sont constituées de métal et le dispositif de liaison (4) est constitué d'une matière plastique.

4. Coupelle d'évacuation selon l'une des revendications 1-3, **caractérisée en ce que** le dispositif de liaison (4) et la partie inférieure de coupelle (3) et/ou le dispositif de liaison (4) et la partie supérieure de coupelle (2) peuvent être reliés entre eux au moyen d'une liaison par baïonnette.

5. Coupelle d'évacuation selon l'une des revendications 1-4, **caractérisée en ce que** la partie inférieure de coupelle (3) présente globalement une forme de disque.

6. Coupelle d'évacuation selon l'une des revendications 1-5, **caractérisée en ce que** le dispositif de liaison (4) peut être relié avec une partie radialement externe (6b) de la partie supérieure de coupelle (2) et/ou le dispositif de liaison (4) peut être relié avec une partie radialement externe (3a) de la partie inférieure de coupelle (3).

7. Coupelle d'évacuation selon la revendication 6, **caractérisée en ce que** le premier élément d'étanchéité (10) et/ou le deuxième élément d'étanchéité (11') sont réalisés d'une seule pièce avec le dispositif de liaison (4).

8. Garniture d'évacuation pour un bac de réception sanitaire, plus particulièrement sous la forme d'un évier, d'un lavabo ou autre, comprenant
une coupelle d'évacuation (1) selon l'une des revendications 1 - 7 et une soupape d'évacuation (8), dans laquelle un côté externe (4a) du dispositif de liaison (4) de la coupelle d'évacuation (1) s'appuie de manière étanche contre un côté interne (8') de la soupape d'évacuation (8), plus particulièrement dans laquelle la partie inférieure de coupelle (3) peut être fixée au moyen d'un élément de fixation (13), plus particulièrement disposé de manière centrale, à la soupape d'évacuation (8).

9. Garniture d'évacuation selon la revendication 8, **caractérisée en ce que** la soupape d'évacuation (8) comprend au moins deux ouvertures (20, 21) pour le raccordement d'un système de trop-plein (22, 23, 24) et **en ce que** le dispositif de liaison (4) peut être disposé dans la soupape d'évacuation (8) de sorte qu'au moins une des ouvertures (20, 21) est en liaison fluidique avec le bac de réception sanitaire.

10. Garniture d'évacuation selon la revendication 9, **caractérisée en ce que** les au moins deux ouvertures (20, 21) sont superposées dans le sens vertical avec une distance (40) prédéterminée entre elles.
